# EUROPÄISCHE PATENTSCHRIFT

(11) **EP 4 276 230 B1**
(45) Veröffentlichungstag und Bekanntmachung des Hinweises auf die Patenterteilung: **12.11.2025**
(21) Anmeldenummer: 22172355.4
(22) Anmeldetag: 09.05.2022
(51) Int. Cl.: D04B 1/12, D04B 1/24, D04B 1/26, D04B 1/10

(54) **GESTRICKTE STRUMPFWARE**
KNITTED HOSIERY
BONNETERIE CHAUSSANTE TRICOTÉE

(43) Veröffentlichungstag der Anmeldung: 15.11.2023
(73) Patentinhaber: Groz-Beckert KG, 72458 Albstadt (DE)
(72) Erfinder: Boss, Rainer, 72459 Albstadt (DE)

(56) Entgegenhaltungen:
- WO-A1-03/010376
- DE-A1- 10 316 979
- DE-B- 1 229 670
- US-A1- 2010 125 933
- US-B1- 6 735 988

## Beschreibung

Die vorliegende Erfindung betrifft eine gestrickte Strumpfware zum Tragen als Beinbekleidung. Gestrickte Strumpfwaren sind Maschenwaren und seit vielen Jahren in den unterschiedlichsten Ausführungsformen bekannt. Sie werden seit langer Zeit weiterentwickelt, um das Tragegefühl, das Aussehen und ihre Funktion zu verbessern. Jedoch stehen insbesondere bei Feinstrümpfen, die vorwiegend von Damen als Beinbekleidung getragen werden, ein komfortables Tragegefühl und ein besonders feines, glatt und hochwertig anmutendes Aussehen üblicherweise noch immer im Widerspruch zueinander.

Die US20130098118A1 offenbart einen Feinstrumpf, der im Fußbereich eine rutschfeste und feuchtigkeitsregulierende Socke aufweist. Die Socke ist aus einem anderen Material hergestellt als die übrigen Bestandteile des Feinstrumpfes. Vorzugsweise ist die Socke aus Baumwolle und ein sich anschließendes Beinteil des Feinstrumpfes aus Nylon hergestellt. Ein solcher Feinstrumpf soll das Aussehen von Nylonstrümpfen mit der Rutschsicherheit, der guten Feuchtigkeitsregulierung und dem Tragekomfort von Socken kombinieren. Die Socke und das Beinteil des Feinstrumpfes werden zunächst unabhängig voneinander hergestellt und dann zum Beispiel durch Nähen oder Kleben miteinander verbunden. Die einzelnen Maschen der Socke und des Beinteils werden dabei nicht geordnet aneinander ausgerichtet. Die Verbindung erfolgt also völlig unabhängig von den Maschen der Socke und des Beinteils. Dadurch soll der Feinstrumpf zwar besonders einfach herstellbar sein, es werden bei der Herstellung aber zusätzliche Arbeitsschritte für die Verbindung von Socke und Beinteil benötigt. Ein weiterer Nachteil ergibt sich durch die zusätzliche Naht, die bei der Verbindung von Socke und Beinteil entsteht. Im Bereich dieser zusätzlichen Naht kann beim Tragen ein unangenehmes Tragegefühl entstehen.

Die US6735988B1 zeigt einen gestrickten Strumpf, mit einem Fußbereich und einem Beinbereich, wobei der Fußbereich und der Beinbereich mit unterschiedlichen Garnen gestrickt sind. Auf diese Weise kann der Strumpf im Fußbereich und im Beinbereich unterschiedliche Eigenschaften aufweisen. Das Garn im Fußbereich kann zum Beispiel ein Garn mit hydrophilen Eigenschaften sein, wie zum Beispiel ein Baumwollgarn. Es kann aber auch ein Garn sein, das feuchtigkeitstransportierende Eigenschaften hat. Der Strumpf wird als Schlauch gestrickt, der im Fußbereich zugenäht wird. Der Strumpf weist hierzu an seiner Unterseite, die beim Tragen die Fußsohle bedeckt, eine Naht auf. Diese Naht erstreckt sich an der Unterseite des Strumpfes von der Zehenspitze bis zur Ferse. Beim Tragen des Strumpfes kann durch diese Naht an der Fußsohle ein unangenehmes Tragegefühl oder sogar eine Hautreizung entstehen. Des Weiteren können sich beim Stricken Probleme ergeben, wenn die für den Fußbereich und das Beinteil verwendeten Garne sich in ihren Materialeigenschaften zu stark unterscheiden. Der Garnwechsel kann dann zu einem ungleichmäßigen oder unschönen Maschenbild im Übergang zwischen dem Fußbereich und dem Beinbereich führen.

Die US 2010/125933 A1 offenbart eine gestrickte Strumpfware gemäß dem Oberbegriff des unabhängigen Anspruchs 1.

Es ist daher die Aufgabe der vorliegenden Erfindung, eine gestrickte Strumpfware zum Tragen als Beinbekleidung anzugeben, die im Fußbereich andere Eigenschaften aufweist als im Beinbereich und zugleich einfach herzustellen ist, ein gutes Tragegefühl und ein gleichmäßiges, feines Maschenbild bietet.

Die Aufgabe wird durch eine gestrickte Strumpfware mit den Merkmalen des Anspruches 1 gelöst. Die gestrickte Strumpfware bedeckt beim Tragen ein Bein zumindest von der Fußspitze bis zur Wade. Sie weist zumindest einen ersten Bereich, der im Rundstrickverfahren aus einer Vielzahl von ersten Maschen aus einem ersten Garn gebildet ist, und zumindest einen zweiten Bereich, der im Rundstrickverfahren aus einer Vielzahl von zweiten Maschen aus einem zweiten Garn gebildet ist, auf. Der zweite Bereich umfasst zumindest einen Sohlenbereich, der beim Tragen der Strumpfware an einem Bein zumindest die Fußsohle bedeckt. Der zweite Bereich ist also im Fußbereich der Strumpfware, der beim Tragen an einem Bein den Fuß umschließt, angeordnet. Der Sohlenbereich der Strumpfware weist vorzugsweise keine Naht auf, um das Tragegefühl und den Komfort der Strumpfware zu verbessern. Das erste Garn und das zweite Garn sind unterschiedliche Garne. Auf diese Weise können unterschiedliche Eigenschaften der Garne in den unterschiedlichen Bereichen der Strumpfware genutzt werden. Der erste Bereich kann so gezielt mit anderen Eigenschaften gebildet werden als der zweite Bereich. Zum Beispiel kann das Tragegefühl der Strumpfware im zweiten Bereich durch die Verwendung eines besonders feuchtigkeitsregulierenden und/oder wärmeisolierenden Garns verbessert werden. Der erste Bereich und der zweite Bereich sind durch einen Übergangsbereich miteinander verbunden, indem die ersten Maschen und die zweiten Maschen in dem Übergangsbereich miteinander verstrickt sind. Die ersten Maschen und die zweiten Maschen sind dabei gezielt zueinander ausgerichtet. So entsteht eine einteilige, integrale Strumpfware, die auch im Übergangsbereich ein gleichmäßiges Maschenbild aufweist. Der erste Bereich und der zweite Bereich werden dabei nicht durch ein zusätzliches Fügeverfahren wie Nähen oder Kleben miteinander verbunden. Insbesondere wird zwischen dem ersten Bereich und dem zweiten Bereich keine Naht gebildet. Die gestrickte Strumpfware ist dadurch besonders einfach und mit wenigen Herstellungsschritten herstellbar. Zusätzlich wirkt die Strumpfware aufgrund des gleichmäßigen Maschenbildes im Übergangsbereich besonders hochwertig gegenüber ähnlichen Strumpfwaren aus dem Stand der Technik. Durch den Verzicht auf eine zusätzliche Naht im Übergangsbereich kann zudem ein Ausfransen oder ein Ausreißen der Strumpfware im Übergangsbereich vermieden werden. Die Haltbarkeit und Widerstandsfähigkeit der Strumpfware kann so erhöht werden.

Die Maschenzahl von Maschenwaren beschreibt, wie dicht die Maschen der Maschenware nebeneinander angeordnet sind. Sie gibt an, wie viele Maschen auf einer vorgegebenen Strecke nebeneinander angeordnet sind. Die Maschenzahl ist also ein Maß dafür, wie viele Maschen sich in einer Maschenreihe einer Rundstrickware bzw. Strumpfware befinden. Bei einer großen Maschenzahl sind auf einer vorgegebenen Strecke mehr Maschen nebeneinander angeordnet als bei einer kleinen Maschenzahl. Feinstrümpfe haben zum Beispiel eine sehr große Maschenzahl im Vergleich zu üblichen Socken. Bei der erfindungsgemäßen gestrickten Strumpfware weist der erste Bereich eine erste Maschenzahl und der zweite Bereich eine zweite Maschenzahl auf, wobei die erste Maschenzahl größer ist als die zweite Maschenzahl. Die erste Maschenzahl kann zum Beispiel vergleichbar groß sein wie die Maschenzahl eines Feinstrumpfes, während die zweite Maschenzahl vergleichbar groß sein kann wie die Maschenzahl einer Socke. Dadurch, dass die zweite Maschenzahl kleiner ist als die erste Maschenzahl wird der Tragekomfort der Strumpfware im zweiten Bereich verbessert, während im ersten Bereich ein sehr feines, dichtes Maschenbild bereitgestellt wird. Vorzugsweise ist die erste Maschenzahl an das erste Garn und die zweite Maschenzahl an das zweite Garn angepasst. Ein Garn mit einem kleinen Garndurchmesser wird vorzugsweise mit einer größeren Maschenzahl verstrickt als ein Garn mit einem großen Garndurchmesser. Auf diese Weise können im ersten Bereich und im zweiten Bereich unterschiedliche Garne eingesetzt und trotzdem ein gleichmäßiges Maschenbild in den jeweiligen Bereichen sichergestellt werden. Vorteilhafterweise ist die erste Maschenzahl mindestens doppelt so groß wie die zweite Maschenzahl. In einer bevorzugten Ausführungsform der gestrickten Strumpfware umfasst der erste Bereich außer dem ersten Garn kein weiteres Garn und/oder der zweite Bereich umfasst außer dem zweiten Garn kein weiteres Garn. Durch die unterschiedlichen Maschenzahlen im ersten und zweiten Bereich ist es möglich, in den beiden Bereichen Garne zu verwenden, die große Unterschiede in ihren Materialeigenschaften haben. Wenn die Maschenzahl im ersten Bereich und im zweiten Bereich gleich groß wäre, würde das die Auswahl der verwendbaren Garne hingegen einschränken.

Vorteilhafterweise ist der Garndurchmesser des ersten Garns kleiner als der Garndurchmesser des zweiten Garns. In dem zweiten Bereich, der mit dem zweiten Garn gestrickt ist, kann auf diese Weise ein angenehmeres Tragegefühl beim Tragen der Strumpfware erzeugt werden. Besonders vorteilhaft ist es, wenn der Garndurchmesser des ersten Garns maximal 75 Prozent des Garndurchmessers des zweiten Garns, vorzugsweise jedoch maximal 50 Prozent des Garndurchmessers des zweiten Garns, beträgt. Besonders bevorzugt ist es jedoch, wenn der Garndurchmesser des ersten Garns maximal 40 Prozent des Garndurchmessers des zweiten Garns beträgt. Auf diese Weise entsteht im ersten Bereich ein sehr feines, hochwertiges Aussehen der Strumpfware, während im zweiten Bereich durch das dickere Garn ein besonders großer Tragekomfort erzielt wird. Erst durch die unterschiedlichen Maschenzahlen im ersten und zweiten Bereich der Strumpfware ist es überhaupt möglich, solche stark unterschiedlichen Garndurchmesser und somit Garne mit sehr stark unterschiedlichen Eigenschaften in einer einzigen Strumpfware miteinander zu kombinieren, ohne in dem ersten Bereich mit dem Garn, das einen kleineren Durchmesser hat, ein Maschenbild zu erhalten, das grob und löchrig - also eher netzartig - ist.

Bevorzugterweise bedeckt der zweite Bereich beim Tragen der Strumpfware nur die Fußsohle, zumindest teilweise die Ferse und vorzugsweise zumindest einen Teil der Fußinnenseite, der Fußaußenseite und der Zehen. Der zweite Bereich bedeckt dann nicht den Spann des Fußes. Eine derartige Strumpfware eignet sich zum Tragen in Verbindung mit offen geschnittenem Schuhwerk, wie zum Beispiel Pumps. Der zweite Bereich wird dann beim Tragen eines solchen Schuhwerks von den Schuhen verdeckt - er liegt im "No-Show"-Bereich. Auf diese Weise bietet die Strumpfware in dem von den Schuhen bedeckten Bereich einen guten Komfort und zugleich ein sehr feines, hochwertiges Aussehen in den sichtbaren Bereichen, die beim Tragen nicht von den Schuhen verdeckt werden.

Eine Masche ist die kleinste formstabile Einheit einer Maschenware. Sie besteht aus einer Garnschleife, die durch andere Maschen oder Maschenschleifen gehalten wird. Im Rundstrickverfahren werden eine Vielzahl nebeneinanderliegender Maschen in einer Maschenreihe angeordnet, wobei eine Maschenreihe alle Maschen enthält, die bei einer Umdrehung der Rundstrickmaschine gebildet werden. Maschen, die in aufeinanderfolgenden Maschenreihen direkt übereinanderliegen - also im Rundstrickverfahren üblicherweise mit der gleichen Stricknadel nacheinander gebildet wurden -, bilden ein Maschenstäbchen. Diese Definition von Maschen, Maschenreihen und Maschenstäbchen sind dem Fachmann bekannt. Ausführlichere Beschreibungen sind in dem Fachbuch "Rundstricken: Theorie und Praxis der Maschentechnik", Iyer; Mammel; Schäch; - 2. erweiterte Auflage - Bamberg: Meisenbach, 2000 zu finden.

Erfindungsgemäß sind in dem Übergangsbereich zumindest zwei erste Maschen, die mit dem ersten Garn gebildet sind, aus nebeneinander angeordneten Maschenstäbchen einer Maschenreihe übereinandergelegt und nur eine zweite Masche, die mit dem zweiten Garn gebildet ist, führt durch diese zwei ersten Maschen. Die zwei ersten Maschen, die übereinandergelegt sind, werden in diesem Fall in der Strumpfware beide von der gleichen zweiten Masche gehalten, die durch diese zwei ersten Maschen führt. Auf diese Weise kann die Maschenzahl im ersten Bereich größer sein als im zweiten Bereich der Strumpfware ohne in dem Übergangsbereich lose Maschen in der Strumpfware zu haben. So kann die Gefahr von Laufmaschen reduziert und die Haltbarkeit der Strumpfware erhöht werden. Zudem bietet die Strumpfware durch das erzeugte gleichmäßige und integrale Maschenbild auch im Übergangsbereich einen besonders hohen Tragekomfort. In einer alternativen Ausführungsform sind drei erste Maschen aus nebeneinander angeordneten Maschenstäbchen einer Maschenreihe übereinandergelegt und nur eine zweite Masche führt durch diese drei ersten Maschen. Auf diese Weise kann die Maschenzahl im zweiten Bereich der Strumpfware im Vergleich zu der Maschenzahl im ersten Bereich noch stärker reduziert werden, ohne im Übergangsbereich lose Maschen zu haben. Es lassen sich dann Strumpfwaren herstellen, die noch größere Eigenschaftsunterschiede zwischen dem ersten Bereich und dem zweiten Bereich aufweisen.

Weitere Vorteile ergeben sich, wenn das zweite Garn eine größere Hygroskopizität aufweist als das erste Garn. Die Hygroskopizität ist ein Maß für die Fähigkeit des Garns Feuchtigkeit zu absorbieren. Je mehr Feuchtigkeit ein Garn absorbieren kann, desto größer ist seine Hygroskopizität. Der zweite Bereich der Strumpfware, der aus dem zweiten Garn gestrickt wird, hat beim Tragen Kontakt zum Fuß des Trägers. Wenn das Garn in diesem Bereich eine große Hygroskopizität aufweist, kann dadurch der Tragekomfort deutlich verbessert werden. Bevorzugterweise kann das zweite Garn bei 21°C und einer relativen Luftfeuchtigkeit von 65% mindestens 5% Feuchtigkeit, vorzugsweise jedoch mindestens 10% Feuchtigkeit, aufnehmen.

Vorzugsweise umfasst das erste Garn vorwiegend Chemiefasern aus synthetischen Polymeren. Besonders bevorzugt umfasst das erste Garn zu mindestens 80 Gewichtsprozent Elastanfasern, Elastodienfasern, Polyacrylfasern, Polyamidfasern, Polychloridfasern, Polyesterfasern, Polyethylenfasern, Polypropylenfasern, Acetatfasern, Triacetatfasern oder eine Kombination aus den vorgenannten Fasern. Alle diese Garne lassen sich mit vergleichsweise kleinen Faserdurchmessern herstellen. Sie eignen sich deswegen zur Herstellung einer Maschenware mit großer Maschenzahl. Es ist besonders bevorzugt, wenn das erste Garn zu mindestens 80 Gewichtsprozent Polyamidfasern umfasst. Damit lassen sich besonders feine Strumpfwaren sehr einfach und kostengünstig herstellen.

Besonders bevorzugt ist eine Strumpfware, bei der das zweite Garn vorwiegend Naturfasern und/oder Regeneratfasern umfasst. Regeneratfasern sind Fasern, die durch chemische Prozesse aus nachwachsenden Rohstoffen herstellbar sind. Sie zählen daher zu den Chemiefasern, werden aber nicht aus synthetischen Polymeren hergestellt. Regeneratfasern können zum Beispiel aus Zellulose hergestellt werden. Naturfasern können pflanzliche Fasern, tierische Fasern oder mineralische Fasern sein. Bevorzugt sind jedoch pflanzliche oder tierische Naturfasern. Vorteilhafterweise umfasst das zweite Garn zu mindestens 80 Gewichtsprozent Wollfasern, Schurwollfasern, Baumwollfasern, Flachsfasern, Kaschmirfasern, Viskosefasern, Modalfasern, Lyocellfasern, Cuprofasern, Angorafasern, Bambusfasern oder eine Kombination aus den vorgenannten Fasern. Alle diese Garne lassen sich mit vergleichsweise großen Faserdurchmessern herstellen. Sie eignen sich deswegen zur Herstellung einer Maschenware mit kleiner Maschenzahl. Strumpfwaren, die aus diesen Garnen hergestellt sind, bieten zudem ein besonders gutes Tragegefühl und weisen eine vergleichsweise große Hygroskopizität gegenüber den im vorstehenden Absatz genannten Garnen auf. Solche Strumpfwaren wirken bei kalten Umgebungstemperaturen wärmeisolierend und leiten Schweiß zuverlässig ab. Sie verhindern daher auch bei warmen Umgebungstemperaturen das Entstehen eines Nässegefühls auf der Haut des Trägers. Besonders bevorzugt ist es, wenn das zweite Garn zu mindestens 80 Gewichtsprozent Baumwollfasern und/oder Wollfasern umfasst. Baumwollfasern und Wollfasern wirken stark feuchtigkeitsregulierend. Daher lässt sich der Tragekomfort der Strumpfware durch Verwendung von Baumwollfasern und/oder Wollfasern noch weiter verbessern.

Weitere Vorteile ergeben sich, wenn die erste Maschenzahl 300 bis 600 Maschen pro Maschenreihe beträgt. Vorzugsweise beträgt die erste Maschenzahl jedoch 350 bis 450 Maschen pro Maschenreihe. Die erste Maschenzahl ist die Maschenzahl der Strumpfware im ersten Bereich. Eine solch große Maschenzahl erzeugt im ersten Bereich der Strumpfware ein besonders feines und Maschenbild. Die Strumpfware wirkt dann sehr gleichmäßig und geschlossen. Eine netzartige Struktur mit großen Löchern wird vermieden.

Es ist ebenso vorteilhaft, wenn die zweite Maschenzahl 50 bis 300 Maschen pro Maschenreihe beträgt. Vorzugsweise beträgt die zweite Maschenzahl jedoch 100 bis 250 Maschen pro Maschenreihe. Es hat sich gezeigt, dass der Tragekomfort der Strumpfware deutlich verbessert werden kann, wenn die zweite Maschenzahl in den vorgenannten Auswahlbereichen liegt. Insbesondere in Kombination mit einem zweiten Garn, das eine große Hygroskopizität aufweist, und oder einem zweiten Garn, das einen größeren Garndurchmesser als das erste Garn aufweist, lässt sich der Tragekomfort dadurch überraschenderweise sehr stark verbessern. Für den Träger entsteht dann im zweiten Bereich ein Tragegefühl, das dem besonders komfortablen Tragegefühl einer Sportsocke ähnlich ist.

Eine Strumpfware mit einem besonders feinen und hochwertigen Aussehen ist vorzugsweise im ersten Bereich und im zweiten Bereich als Rechts/Links-Maschenware ausgebildet. Eine Rechts/Links-Maschenware zeichnet sich dadurch aus, dass eine Warenseite nur rechte Maschen und eine Warenseite nur linke Maschen aufweist, und dass auch ein Maschenstäbchen nur rechte oder nur linke Maschen aufweist. Eine rechte Masche ist die Seite einer Masche, bei der die Schenkel oberhalb und die Füße unterhalb des Kopfes der vorhergehenden Masche liegen. Eine linke Masche ist hingegen die Seite einer Masche, bei der die Schenkel unterhalb des Kopfes und die Füße oberhalb des Kopfes der vorhergehenden Masche liegen. Eine Rechts/Links-Maschenware ist sowohl in Längs- als auch in Querrichtung dehnbar. Sie bietet daher einen großen Tragekomfort. Zudem können Rechts/Links-Maschenwaren wesentlich einfacher mit Bereichen unterschiedlicher Maschenzahl hergestellt werden als Links/Links-Maschenwaren oder Rechts/Rechts-Maschenwaren.

Wie zuvor bereits beschrieben ist es vorteilhaft, wenn der zweite Bereich derart gestaltet ist, dass er beim Tragen von dem Schuhwerk des Trägers bedeckt ist. Gleichzeitig ist der zweite Bereich vorzugsweise aber möglichst groß, um insbesondere im Kontaktbereich zwischen Bein und Schuhwerk einen großen Tragekomfort zu bieten. Vorzugsweise umfasst der zweite Bereich dann keine Bereiche der Strumpfware, die beim Tragen der Strumpfware keinen Kontakt zu dem Schuhwerk haben. Es sind daher in Abhängigkeit des Schuhwerks verschiedene Ausführungsformen für die Strumpfware denkbar, um die vorstehenden Bedingungen zu erfüllen. Zuvor wurde bereits beschrieben, wie der zweite Bereich vorzugsweise gestaltet ist, um zum Beispiel in Verbindung mit Pumps von dem Schuhwerk bedeckt zu werden. Nachfolgend werden weitere Ausführungsbeispiele beschrieben.

Wenn die Strumpfware in halbhohen Schuhen, wie zum Beispiel Sportschuhen oder Sneakers getragen werden soll, umfasst der zweite Bereich vorzugsweise einen Fußbereich, der beim Tragen der Strumpfware an einem Bein den gesamten Fuß bis zum Knöchel - also inklusive Fußspann aber ohne den Knöchel an sich - umschließt. Vorzugsweise umfasst der zweite Bereich dann keine Bereiche der Strumpfware, die oberhalb des Fußbereiches liegen.

Wenn die Strumpfware in Halbstiefeln, die gerade noch den Knöchel des Trägers bedecken, getragen werden soll, umfasst der zweite Bereich zumindest einen Knöchelbereich, der beim Tragen der Strumpfware an einem Bein zumindest den Knöchel umschließt. Vorzugsweise umfasst der zweite Bereich dann keine Bereiche der Strumpfware, die oberhalb des Knöchels liegen.

Wenn die Strumpfware in Stiefeln, die das Bein des Trägers bis knapp unter das Knie bedecken, getragen werden soll, umfasst der zweite Bereich zumindest einen Wadenbereich, der beim Tragen der Strumpfware an einem Bein die Wade zumindest teilweise umschließt. Vorzugsweise umfasst der zweite Bereich dann keine Bereiche der Strumpfware, die oberhalb der Wade liegen.

Wenn die Strumpfware in Stiefeln, die das Bein des Trägers bis knapp über das Knie bedecken, getragen werden soll, umfasst der zweite Bereich zumindest einen Kniebereich, der beim Tragen der Strumpfware an einem Bein das Knie umschließt. Vorzugsweise umfasst der zweite Bereich dann keine Bereiche der Strumpfware, die oberhalb des Knies liegen.

Wenn die Strumpfware in Stiefeln, die auch die Oberschenkel des Trägers zumindest teilweise bedecken, getragen werden soll, umfasst der zweite Bereich zumindest einen Schenkelbereich, der beim Tragen der Strumpfware an einem Bein den Oberschenkel zumindest teilweise umschließt. Vorzugsweise umfasst der zweite Bereich dann keine Bereiche der Strumpfware, die oberhalb des Oberschenkels liegen.

Weitere Vorteile ergeben sich, wenn die gestrickte Stumpfware eine Strumpfhose ist, die zwei Beinteile, zwei Fußteile und ein Hosenteil umfasst. Dabei umschließen die Beinteile beim Tragen jeweils ein Bein des Trägers und die Fußteile umschließen beim Tragen jeweils einen Fuß des Trägers. Das Hosenteil verbindet die zwei Beinteile miteinander und umschließt beim Tragen zumindest einen Teil des Rumpfes des Trägers. Zusätzlich umfasst der erste Bereich der Strumpfware zumindest Teilbereiche der zwei Beinteile. Der erste Bereich kann zumindest zwei Teilbereiche umfassen, die durch den zweiten Bereich oder Teilbereiche des zweiten Bereiches der Strumpfware voneinander beabstandet sind. Strumpfhosen bieten einen großen Tragekomfort. Zusätzlich sitzen sie beim Tragen besonders sicher am Körper und verhindern insbesondere, dass die Beinteile beim Tragen der Strumpfware an den Beinen nach unten rutschen.

In einer bevorzugten Ausführungsform umfasst der erste Bereich der Strumpfware das Hosenteil. Durch die große Maschenzahl im ersten Bereich lässt sich die Strumpfware dann besonders komfortabel über der Unterbekleidung tragen. Zusätzlich lässt sie sich so auch unter enger Oberbekleidung unbemerkt und komfortabel tragen.

In einer alternativen Ausführungsform umfasst der zweite Bereich der Strumpfware das Hosenteil. Der zweite Bereich umfasst dann zumindest zwei Teilbereiche (zumindest ein Fußteil und das Hosenteil), die durch den ersten Bereich oder Teilbereiche des ersten Bereiches voneinander beabstandet sind. Das Hosenteil der Strumpfware wirkt dann besonders wärmeisolierend und feuchtigkeitsregulierend und verhindert, dass der Träger friert. Insbesondere bei kalten Umgebungstemperaturen lässt sich eine solche Strumpfware daher sehr komfortabel tragen. Die feuchtigkeitsregulierenden Eigenschaften des Hosenteils sind aber auch bei warmen Umgebungstemperaturen, bei denen der Träger der Strumpfware schwitzt, vorteilhaft, weil im Bereich des Hosenteils die Haut trocken gehalten wird.

Vorteilhafterweise wird die gestrickte Strumpfware auf einer Rundstrickmaschine von einer Seite der Strumpfware ausgehend in einem Stück gestrickt. Zum Beispiel kann die Strumpfware ausgehend von dem Schenkelbereich in Richtung bis zur Fußspitze in einem Stück gestrickt werden. Im Fall von einer Strumpfhose kann die Strumpfware ausgehend von dem Hosenteil in Richtung bis zur Fußspitze in einem Stück gestrickt werden. Auf einer Rundstrickmaschine wird die Strumpfware üblicherweise als Schlauch gestrickt, der zunächst zwei Öffnungen aufweist. Eine der Öffnungen liegt dabei an der Fußspitze im Fußbereich. Um die Öffnung an der Fußspitze zu schließen, wird diese vorzugsweise in einem Nähprozess vernäht. Besonders bevorzugt ist es, wenn die Öffnung an der Fußspitze der Strumpfware am Ende des Strickprozesses direkt auf der Rundstrickmaschine mit einer Spitzenschließeinrichtung geschlossen wird. Sowohl bei einer konventionell vernähten Öffnung als auch bei Verwendung einer Spitzenschließeinrichtung entsteht dabei eine Naht im Bereich der Fußspitze. Diese Naht liegt nicht im Bereich der Fußsohle, um die Entstehung von Hautreizungen durch Reibung an der Fußsohle zu verhindern.

Um die Passform und den Tragekomfort der gestrickten Strumpfware zu verbessern, ist es üblich und dem Fachmann bestens bekannt, die Strumpfware in einem Fersenbereich, der beim Tragen die Ferse des Trägers bedeckt, in einer fersenähnlichen Form zu stricken. Eine solche Ausgestaltung des Fersenbereiches ist für alle vorstehend und nachfolgend beschriebenen Ausführungsformen der gestrickten Strumpfware vorteilhaft. Dem Fachmann ist ein solcher Fersenbereich üblicherweise als Zwickel bekannt. Ein Zwickel ist dabei ein keilförmiger Einsatz in der Strumpfware. Vorzugsweise wird der keilförmige Einsatz durch zwei mit ihren Schmalseiten aneinander liegende trapezförmige Bereiche der Strumpfware gebildet. Im Bereich des Zwickels umfasst die Strumpfware Maschenreihen, die nicht über den gesamten Umfang der Maschenware gestrickt sind und weniger Maschen pro Maschenreihe aufweisen als Maschenreihen, die sich über den gesamten Umfang der Strumpfware erstrecken. In einer Rundstrickmaschine werden hierzu eine Vielzahl von Stricknadeln in einen Zustand versetzt, in dem sie keine weiteren Maschen bilden. Den verbleibenden maschenbildenden Stricknadeln wird ein Garn zur Maschenbildung zugeführt. Der Zylinder der Rundstrickmaschine wird hierzu in einem Pendelgang betrieben, bei dem der Zylinder seine Drehrichtung umkehrt, wenn das Garn alle aktiven, maschenbildenden Stricknadeln passiert hat. Das Garn passiert die aktiven Stricknadeln anschließend in entgegengesetzter Richtung bis die Drehrichtung des Strickzylinders erneut umgekehrt wird. Die Strumpfware wird dann nicht mehr über den gesamten Umfang des gestrickten Schlauches fortgebildet. Vorzugsweise wird die Anzahl der aktiven, maschenbildenden Stricknadeln über mehrere Maschenreihen bei jeder Maschenreihe um zumindest eine Nadel reduziert. Auf diese Weise können die trapezförmigen Bereiche des Zwickels gestrickt werden. Der Zwickel schmiegt sich beim Tragen besonders gut an die Ferse des Trägers an und erhöht somit deutlich den Tragekomfort der Strumpfware. Um den Fersenbereich abzuschließen wird die Maschenzahl aufeinanderfolgender Maschenreihen wieder erhöht bis die Maschenzahl einer Maschenreihe erreicht ist, die sich über den gesamten Umfang der Strumpfware erstreckt.
- Fig. 1: Figur 1 zeigt ein erste Ausführungsbeispiel der Strumpfware 1 mit einem ersten Bereich 2 und einem zweiten Bereich 3.
- Fig. 2: Figur 2 zeigt das Maschenbild der Strumpfware 1 in dem Übergangsbereich 8 zwischen dem ersten Bereich 2 und dem zweiten Bereich 3.
- Fig. 3: Figur 3 zeigt ein zweites Ausführungsbeispiel der Strumpfware 1.
- Fig. 4: Figur 4 zeigt ein drittes Ausführungsbeispiel der Strumpfware 1.
- Fig. 5: Figur 5 zeigt ein viertes Ausführungsbeispiel der Strumpfware 1.
- Fig. 6: Figur 6 zeigt ein fünftes Ausführungsbeispiel der Strumpfware 1.
- Fig. 7: Figur 7 zeigt ein sechstes Ausführungsbeispiel der Strumpfware 1.
- Fig. 8: Figur 8 zeigt ein siebtes Ausführungsbeispiel der Strumpfware 1.
- Fig. 9: Figur 9 zeigt ein achtes Ausführungsbeispiel der Strumpfware 1, wobei die Strumpfware 1 eine Strumpfhose 26.
- Fig. 10: Figur 10 zeigt ein neuntes Ausführungsbeispiel der Strumpfware 1, wobei die Strumpfware 1 eine Strumpfhose 26.
- Fig. 11: Figur 11 zeigt eine Strumpfware 1 mit einem keilförmigen Einsatz 30.
- Fig. 12: Figur 12 zeigt den schematischen Aufbau des keilförmigen Einsatzes 30 aus Figur 11.

Die Figur 1 zeigt ein erstes Ausführungsbeispiel der Strumpfware 1, die in der Figur 1 zur Verdeutlichung an einem Bein 9 dargestellt ist. Die Strumpfware 1 bedeckt das Bein 9 in diesem Ausführungsbeispiel komplett von der Fußspitze 10 über den Knöchel 17, die Wade 11, das Knie 23 bis einschließlich des Oberschenkels 25. Die Strumpfware 1 weist einen ersten Bereich 2 und einen zweiten Bereich 3 auf, deren Maschenbild sich unterscheidet. Die beiden Bereiche sind in der Strumpfware 1 daher optisch eindeutig zu unterscheiden. In der Figur 1 wird das durch den mit einer Linie eingezeichneten Übergangsbereich 8 und eine Schraffur des zweiten Bereiches 3 verdeutlicht. Das Maschenbild der beiden Bereiche unterscheidet sich zum einen dadurch, dass die Maschenzahl der Strumpfware im ersten Bereich 2 größer ist als im zweiten Bereich 3 - der erste Bereich 2 weist also mehr Maschen pro Maschenreihe auf als der zweite Bereich 3. Der erste Bereich 2 hat daher eine feinere und hochwertigere Anmutung, wohingegen der zweite Bereich 3 einen größeren Tragekomfort bietet. In dem dargestellten Ausführungsbeispiel umfasst der zweite Bereich 3 einen Sohlenbereich 12, der die Fußsohle des Beines 9 bedeckt. Zusätzlich bedeckt der zweite Bereich 3 die Zehen an der Fußspitze 10, die Ferse, die Fußinnenseite und die Fußaußenseite des Beines 9. Der Fußspann wird jedoch von dem ersten Bereich 2 bedeckt. Eine derartige Strumpfware eignet sich besonders zum Tragen in offen geschnittenen Schuhen, wie zum Beispiel Pumps. In solchen Schuhen wird der zweite Bereich 3, der ein grobes und weniger hochwertiges Aussehen hat, von den Schuhen verdeckt. Er ist somit während des Tragens von den Schuhen nicht sichtbar - er liegt im "No-Show"-Bereich. Die Strumpfware 1 bietet daher im sichtbaren Bereich die Vorteile des hochwertig anmutenden ersten Bereiches 1 und im nicht-sichtbaren Bereich den hohen Tragekomfort des zweiten Bereiches 3.

Die Fig. 2 zeigt exemplarisch einen Ausschnitt des Übergangsbereichs 8 der erfindungsgemäßen Strumpfware 1. Die Ausführungen zu Fig. 2 gelten für alle zuvor und nachstehend beschriebenen Ausführungsbeispiele. In Fig. 2 ist zu erkennen, dass der Übergangsbereich 8 zwischen dem ersten Bereich 2 und dem zweiten Bereich 3 angeordnet ist. Die Strumpfware 1 ist vollständig als Rechts/Links-Maschenware ausgebildet. In der Fig. 2 ist das daran zu erkennen, dass alle dargestellten Maschen linke Maschen sind - also bei allen Maschen die Schenkel unterhalb des Kopfes und die Füße oberhalb des Kopfes der vorhergehenden Masche liegen. In der Abbildung 2 ist somit die linke Warenseite der Strumpfware dargestellt. Der erste Bereich 2 ist dabei aus ersten Maschen 4 eines ersten Garnes 6 gestrickt, wohingegen der zweite Bereich 3 aus zweiten Maschen 5 eines zweiten Garnes 7 gestrickt ist. Für die beiden Bereiche werden also unterschiedliche Garne verwendet. Der Übergangsbereich 8 verbindet erste Maschen 4 des ersten Bereichs 2 und zweite Maschen 5 des zweiten Bereichs 3 miteinander. Der erste Bereich 2 und der zweite Bereich 3 sind im Übergangsbereich 8 also miteinander verstrickt. Insbesondere entsteht so eine Verbindung, bei der die ersten Maschen 4 und die zweiten Maschen 5 geordnet zueinander ausgerichtet sind, um einen gleichmäßigen Übergangsbereich 8 zu bilden. Jeweils zwei erste Maschen 4 aus nebeneinander angeordneten Maschenstäbchen 14 einer Maschenreihe 15 sind dabei im Übergangsbereich 8 übereinandergelegt. Nur eine zweite Masche 5 führt durch diese zwei ersten Maschen 4 und hält diese an ihrer Position. Auf diese Weise werden aus vier Maschenstäbchen 14 im ersten Bereich 2 nur noch zwei Maschenstäbchen 14 im zweiten Bereich 3. Mit anderen Worten: die Maschenzahl (Maschen pro Maschenreihe) ist im ersten Bereich 2 doppelt so groß wie im zweiten Bereich 3. Der Tragekomfort im zweiten Bereich 3 der Strumpfware 1 kann dadurch verbessert werden. In diesem Beispiel wird jede zweite erste Masche 4 einer Maschenreihe 14 auf eine benachbarte erste Masche 4 gelegt, um die Maschenzahl im zweiten Bereich 3 gegenüber der Maschenzahl im ersten Bereich 2 zu halbieren. Unabhängig von diesem Beispiel sind jedoch viele Variationen des Maschenbildes vorstellbar. Es könnte zum Beispiel nur jede dritte erste Masche 4 oder nur jede vierte erste Masche 4 im Übergangsbereich 8 wie zuvor beschrieben über eine benachbarte erste Masche 4 gelegt werden, um die Maschenzahl im zweiten Bereich 3 weniger stark zu reduzieren. Durch die gestrickte Verbindung zwischen dem ersten Bereich 2 und dem zweiten Bereich 3 kann auf eine Naht zwischen den beiden Bereichen verzichtet werden. Auf diese Weise wird ein zusätzlicher Herstellungsschritt vermieden und der Tragekomfort der Strumpfware 1 kann erhöht werden. Zudem entsteht so ein gleichmäßiger Übergang zwischen den Bereichen und die Gefahr von Laufmaschen oder eines Ausfransens der Maschenware wird vermieden. Zugleich entsteht durch die geordnete und gleichmäßige Anordnung der Maschen ein großer Tragekomfort im Übergangsbereich.

Die reduzierte Maschenzahl im zweiten Bereich 3 ermöglicht es im zweiten Bereich 3 ein zweites Garn 7 mit einem größeren Garndurchmesser 13 zu verstricken als im ersten Bereich 2. In der Figur 2 ist deutlich erkennbar, dass das zweite Garn 7 einen größeren Garndurchmesser 13 aufweist als das erste Garn 6. Es lassen sich auf diese Weise im zweiten Bereich 3 auch andere Garnarten als im ersten Bereich 2 einsetzen, die einen größeren Garndurchmesser 13 und/oder eine große Hygroskopizität aufweisen. Eine Auswahl solcher Garne wurde vorstehend bereits aufgezählt. Der Tragekomfort im zweiten Bereich 3 der Strumpfware 1 kann dadurch weiter verbessert werden.

Die Figur 3 zeigt ein zweites Ausführungsbeispiel der Strumpfware 1. Es unterscheidet sich von dem ersten Ausführungsbeispiel dadurch, dass der zweite Bereich 3 der Strumpfware 1 einen Fußbereich 16 umfasst, der den gesamten Fuß 18 des Beins 9 bis zum Knöchel 17 umschließt. Der Knöchel 17 selbst wird jedoch von dem ersten Bereich 2 umschlossen. Eine solche Strumpfware 1 eignet sich vor allem dazu in halbhohen Schuhen - wie zum Beispiel Sportschuhen oder Sneakers - getragen zu werden. Der zweite Bereich 3 wird dann beim Tragen von den Schuhen bedeckt.

Die Figur 4 zeigt ein drittes Ausführungsbeispiel der Strumpfware 1. Es unterscheidet sich von dem zweiten Ausführungsbeispiel aus Fig. 3 dadurch, dass der zweite Bereich 3 der Strumpfware 1 zusätzlich einen Knöchelbereich 19 umfasst, der den Knöchel 17 umschließt. Die Bereiche oberhalb des Knöchels 17 - insbesondere die Wade 11 - sind jedoch von dem ersten Bereich 2 umschlossen. Eine solche Strumpfware 1 eignet sich vor allem dazu in Halbstiefeln getragen zu werden. Der zweite Bereich 3 wird dann beim Tragen von den Halbstiefeln bedeckt, bietet in den Halbstiefeln aber einen sehr großen Tragekomfort.

Die Figur 5 zeigt ein viertes Ausführungsbeispiel der Strumpfware 1. Es unterscheidet sich von dem dritten Ausführungsbeispiel aus Fig. 4 dadurch, dass der zweite Bereich 3 der Strumpfware 1 zusätzlich einen Wadenbereich 20 umfasst, der die Wade 11 umschließt. Die Bereiche oberhalb der Wade 11 - insbesondere das Knie 23 - sind jedoch von dem ersten Bereich 2 umschlossen. Eine solche Strumpfware 1 eignet sich vor allem dazu in Stiefeln, die das Bein des Trägers bis knapp unter das Knie 23 bedecken, getragen zu werden. Der zweite Bereich 3 wird dann beim Tragen von den Stiefeln bedeckt, bietet in den Stiefeln aber einen sehr großen Tragekomfort.

Die Figur 6 zeigt ein fünftes Ausführungsbeispiel der Strumpfware 1. Es unterscheidet sich von dem vierten Ausführungsbeispiel aus Fig. 5 dadurch, dass der zweite Bereich 3 der Strumpfware 1 zusätzlich einen Kniebereich 22 umfasst, der das Knie 23 umschließt. Die Bereiche oberhalb des Knies 23 - insbesondere der Oberschenkel 25 - sind jedoch von dem ersten Bereich 2 umschlossen. Eine solche Strumpfware 1 eignet sich vor allem dazu in Stiefeln, die das Bein des Trägers bis knapp über das Knie 23 bedecken, getragen zu werden. Der zweite Bereich 3 wird dann beim Tragen von den Stiefeln bedeckt, bietet in den Stiefeln aber einen sehr großen Tragekomfort. Bei kalten Umgebungstemperaturen kann eine solche Strumpfware ebenso vorteilhaft in jeglicher Form von Schuhwerk getragen werden. Der zweite Bereich 3 der Strumpfware wirkt dann wärmeisolierend und schützt den Träger vor der kalten Umgebungsluft.

Die Figur 7 zeigt ein sechstes Ausführungsbeispiel der Strumpfware 1. Es unterscheidet sich von dem fünften Ausführungsbeispiel aus Fig. 6 dadurch, dass der zweite Bereich 3 der Strumpfware 1 zusätzlich einen Schenkelbereich 24 umfasst, der den Oberschenkel 25 teilweise umschließt. Eine solche Strumpfware 1 eignet sich vor allem dazu in Stiefeln, die das Bein des Trägers bis zum Oberschenkel 25 und teilweise auch den Oberschenkel 25 selbst bedecken, getragen zu werden. Der zweite Bereich 3 wird dann beim Tragen von den Stiefeln bedeckt, bietet in den Stiefeln aber einen sehr großen Tragekomfort. Die Strumpfware eignet sich aber auch dazu bei kalten Temperaturen zu jeglicher Form von Schuhwerk getragen zu werden. Der zweite Bereich 3 der Strumpfware wirkt wärmeisolierend. Auf diese Weise ist es auch im Winter sehr komfortabel kurze Oberbekleidung - zum Beispiel Kleider, Röcke oder Shorts - über der Strumpfware zu tragen.

Die Figur 8 zeigt ein siebtes Ausführungsbeispiel der Strumpfware 1. Es unterscheidet sich von dem ersten Ausführungsbeispiel aus Fig. 1 dadurch, dass der zweite Bereich 3 der Strumpfware 1 nur den Sohlenbereich 12 umfasst, der beim Tragen die Fußsohle bedeckt. Die Außen- und Innenseite des Fußes, die Zehen und die Ferse werden also nicht von dem zweiten Bereich 3 bedeckt. Eine solche Strumpfware eignet sich besonders zum Tragen in Sandalen oder Sandaletten. Der zweite Bereich 3 wird beim Tragen dann vollständig von den Sandalen oder Sandaletten bedeckt. Dennoch bietet diese Strumpfware im Bereich der Fußsohle einen sehr hohen Tragekomfort und verhindert ein Verrutschen des Fußes im Schuhwerk.

Die Figur 9 zeigt ein achtes Ausführungsbeispiel der Strumpfware 1. Die Strumpfware 1 ist als Strumpfhose 26 ausgebildet und umfasst zwei Beinteile 27, zwei Fußteile 28 und einen Hosenteil 21. Die Beinteile 27 umschließen beim Tragen jeweils ein Bein 9 des Trägers, wohingegen die Fußteile 28 jeweils einen Fuß 18 des Trägers umschließen. In der Figur 9 ist kein Bein dargestellt. Die Beinteile 27 und die Fußteile 28 umschließen ein Bein 9 beim Tragen aber auf gleiche Weise wie es bei den vorhergehenden Ausführungsbeispielen aus Fig. 1 und Fig. 3-8 bereits dargestellt ist. Das Hosenteil 21 der Strumpfhose 26 verbindet die zwei Beinteile 27 miteinander und umschließt beim Tragen zumindest einen Teil des Rumpfes des Trägers. Die Strumpfhose 26 weist einen ersten Bereich 2 mit einer ersten Maschenzahl und einen zweiten Bereich 3 mit einer zweiten Maschenzahl auf. Die erste Maschenzahl ist dabei größer als die zweite Maschenzahl. Auf diese Weise haben der erste Bereich 2 und der zweite Bereich ein unterschiedliches Aussehen, was in der Fig. 9 durch eine Schraffur des zweiten Bereiches 3 angedeutet ist. Der erste Bereich 2 und der zweite Bereich 3 sind in einem Übergangsbereich 8 miteinander verstrickt und auf diese Weise fest miteinander verbunden. Der Übergangsbereich 8 ist in Fig. 2 gezeigt und vorstehend bereits ausführlich beschrieben. Der erste Bereich 2 umfasst Teilbereiche der Beinteile 27. Beim Tragen der Strumpfware ist der erste Bereich 2 daher im sichtbaren Bereich, der beim Tragen von Schuhen nicht von den Schuhen bedeckt ist. Dabei wird durch die große Maschenzahl in diesem Bereich ein hochwertiger Eindruck der Strumpfhose 26 vermittelt. Zusätzlich umfasst der erste Bereich 2 in diesem Ausführungsbeispiel das Hosenteil 21. Aufgrund der großen Maschenzahl des ersten Bereiches 2 lässt sich ein solches Hosenteil 21 sehr gut auch unter enger Oberbekleidung unbemerkt tragen. Des Weiteren kann jegliche Art von Unterbekleidung unter dem Hosenteil 21 getragen werden, ohne dass das Hosenteil 21 dabei unkomfortabel wird.

Die Figur 10 zeigt ein neuntes Ausführungsbeispiel der Strumpfware 1. Die Strumpfware 1 ist wieder als Strumpfhose 26 ausgeführt und unterscheidet sich zu dem achten Ausführungsbeispiel aus Fig. 9 dadurch, dass nicht der erste Bereich 2 sondern der zweite Bereich 3 das Hosenteil 21 umfasst. Der zweite Bereich 3 umfasst insgesamt drei Teilbereiche (zwei Fußteile 28 und ein Hosenteil 21), die durch zwei Teilbereiche des ersten Bereichs 2 voneinander beabstandet sind. Das Hosenteil 21 der Strumpfhose 26 bietet aufgrund der Eigenschaften des zweiten Bereichs 3 einen besonders großen Tragekomfort. Durch Verwendung eines zweiten Garns 7 mit einem großen Garndurchmesser 13 und/oder einer großen Hygroskopizität lässt sich eine solche Strumpfhose 26 insbesondere bei kalten Umgebungstemperaturen sehr komfortabel tragen.

Die Figur 11 zeigt exemplarisch eine Strumpfware 1 mit einem keilförmigen Einsatz 30 im Fersenbereich 29 der Strumpfware. Der Fersenbereich 29 der Strumpfware 1 ist dabei ein Bestandteil des Fußteils 28 der Strumpfware 1 angeordnet. Beim Tragen der Strumpfware 1 wird die Ferse des Trägers in dem keilförmigen Einsatz 30 aufgenommen. Alle zuvor beschriebenen Ausführungsformen der Strumpfware 1 können vorteilhafterweise eine solchen keilförmigen Einsatz 30 im Fersenbereich 29 der Strumpfware 1 aufweisen.

Die Figur 12 zeigt schematisch wie der keilförmige Einsatz 30 in der Strumpfware 1 gebildet ist. Zwei trapezförmige Bereiche 31 der Strumpfware 1 liegen mit ihren Schmalseiten 33 aneinander. Über ihre Langseiten 34 sind die trapezförmigen Bereiche 31 mit den angrenzenden Bereichen der Strumpfware 1 verbunden. Die Schrägseiten 32 der trapezförmigen Bereiche 31 liegen in der Strumpfware 1 aneinander an und sind über die Maschen der trapezförmigen Bereiche 31 miteinander verbunden (beziehungsweise verstrickt). Die Verbindung der Schrägseiten 32 ist in der Fig. 12 durch Pfeile mit gestrichelten Linien angedeutet. Die Position der Langseiten 34 und der Schrägseiten 32 sind zur Verdeutlichung auch in der Fig. 11 dargestellt. Wie in der Fig. 11 erkennbar ist, wird auf diese Weise im Fersenbereich 29 eine fersenförmige Tasche ausgebildet, die der Fachmann üblicherweise als Zwickel bezeichnet.

| Bezugszeichenliste | |
|---|---|
| 1 | Gestrickte Strumpfware |
| 2 | Erster Bereich |
| 3 | Zweiter Bereich |
| 4 | Erste Masche |
| 5 | Zweite Masche |
| 6 | Erstes Garn |
| 7 | Zweites Garn |
| 8 | Übergangsbereich |
| 9 | Bein |
| 10 | Fußspitze |
| 11 | Wade |
| 12 | Sohlenbereich |
| 13 | Garndurchmesser |
| 14 | Maschenstäbchen |
| 15 | Maschenreihe |
| 16 | Fußbereich |
| 17 | Knöchel |
| 18 | Fuß |
| 19 | Knöchelbereich |
| 20 | Wadenbereich |
| 21 | Hosenteil |
| 22 | Kniebereich |
| 23 | Knie |
| 24 | Schenkelbereich |
| 25 | Oberschenkel |
| 26 | Strumpfhose |
| 27 | Beinteil |
| 28 | Fußteil |
| 29 | Fersenbereich |
| 30 | Keilförmiger Einsatz |
| 31 | Trapezförmiger Bereich |
| 32 | Schrägseite des trapezförmigen Bereiches 31 |
| 33 | Schmalseite des trapezförmigen Bereiches 31 |
| 34 | Langseite des trapezförmigen Bereiches 31 |

## Patentansprüche

1. Gestrickte Strumpfware (1), die zum Tragen als Beinbekleidung geeignet ist, aufweisend
a) zumindest einen ersten Bereich (2), der im Rundstrickverfahren aus einer Vielzahl von ersten Maschen (4) aus einem ersten Garn (6) gebildet ist,
b) zumindest einen zweiten Bereich (3), der im Rundstrickverfahren aus einer Vielzahl von zweiten Maschen (5) aus einem zweiten Garn (7) gebildet ist,
c) wobei die Strumpfware (1) beim Tragen ein Bein (9) zumindest von der Fußspitze (10) bis zur Wade (11) bedeckt,
d) wobei der zweite Bereich (3) zumindest einen Sohlenbereich (12) umfasst, der beim Tragen der Strumpfware (1) an einem Bein (9) zumindest die Fußsohle bedeckt,
e) wobei das erste Garn (6) und das zweite Garn (7) unterschiedliche Garne sind,
f) wobei die ersten Maschen (4) und die zweiten Maschen (5) in einem Übergangsbereich (8) miteinander verstrickt sind, so dass der erste Bereich (2) und der zweite Bereich (3) durch den Übergangsbereich (8) miteinander verbunden sind,
g) wobei der erste Bereich (2) eine erste Maschenzahl aufweist,
h) wobei der zweite Bereich (3) eine zweite Maschenzahl aufweist,
i) wobei die erste Maschenzahl größer ist als die zweite Maschenzahl,
j) und wobei die Maschenzahl angibt, wie viele Maschen in einer Maschenreihe (15) auf einer vorgegebenen Strecke nebeneinander angeordnet sind,
**dadurch gekennzeichnet, dass**
k) in dem Übergangsbereich (8) zumindest zwei erste Maschen (4) aus nebeneinander angeordneten Maschenstäbchen (14) einer Maschenreihe (15) übereinander gelegt sind und nur eine zweite Masche (5) durch diese zwei ersten Maschen (4) führt.

2. Gestrickte Strumpfware (1) nach dem vorstehenden Anspruch
**dadurch gekennzeichnet, dass**
der Garndurchmesser (13) des ersten Garns (6) kleiner ist als der Garndurchmesser (13) des zweiten Garns (7).

3. Gestrickte Strumpfware (1) nach einem der vorstehenden Ansprüche
**dadurch gekennzeichnet, dass**
das zweite Garn (7) eine größere Hygroskopizität aufweist als das erste Garn (6).

4. Gestrickte Strumpfware (1) nach einem der vorstehenden Ansprüche
**dadurch gekennzeichnet, dass**
das erste Garn (6) vorwiegend Chemiefasern aus synthetischen Polymeren umfasst.

5. Gestrickte Strumpfware (1) nach einem der vorstehenden Ansprüche
**dadurch gekennzeichnet, dass**
das zweite Garn (7) vorwiegend Naturfasern und/oder Regeneratfasern umfasst.

6. Gestrickte Strumpfware (1) nach einem der vorstehenden Ansprüche
**dadurch gekennzeichnet, dass**
die erste Maschenzahl 300 bis 600 Maschen pro Maschenreihe (15) beträgt.

7. Gestrickte Strumpfware (1) nach einem der vorstehenden Ansprüche
**dadurch gekennzeichnet, dass**
die zweite Maschenzahl 50 bis 300 Maschen pro Maschenreihe (15) beträgt.

8. Gestrickte Strumpfware (1) nach einem der vorstehenden Ansprüche
**dadurch gekennzeichnet, dass**
der erste Bereich (2) und der zweite Bereich (3) eine Rechts/Links-Maschenware ist.

9. Gestrickte Strumpfware (1) nach dem vorstehenden Anspruch
**dadurch gekennzeichnet, dass**
der zweite Bereich (3) zumindest einen Fußbereich (16) umfasst, der beim Tragen der Strumpfware (1) an einem Bein (9) zumindest den gesamten Fuß (18) bis zum Knöchel (17) umschließt.

10. Gestrickte Strumpfware (1) nach dem vorstehenden Anspruch
**dadurch gekennzeichnet, dass**
der zweite Bereich (3) zumindest einen Knöchelbereich (19) umfasst, der beim Tragen der Strumpfware (1) an einem Bein (9) den gesamten Fuß (18) und zumindest den Knöchel (17) umschließt.

11. Gestrickte Strumpfware (1) nach dem vorstehenden Anspruch
**dadurch gekennzeichnet, dass**
der zweite Bereich (3) zumindest einen Wadenbereich (20) umfasst, der beim Tragen der Strumpfware (1) an einem Bein (9) die Wade (11) zumindest teilweise umschließt.

12. Gestrickte Strumpfware (1) nach dem vorstehenden Anspruch
**dadurch gekennzeichnet, dass**
der zweite Bereich (3) zumindest einen Kniebereich (22) umfasst, der beim Tragen der Strumpfware (1) an einem Bein (9) zumindest das Knie (23) umschließt.

13. Gestrickte Strumpfware (1) nach dem vorstehenden Anspruch
**dadurch gekennzeichnet, dass**
der zweite Bereich (3) zumindest einen Schenkelbereich (24) umfasst, der beim Tragen der Strumpfware (1) an einem Bein (9) den Oberschenkel (25) zumindest teilweise umschließt.

14. Gestrickte Strumpfware (1) nach einem der vorstehenden Ansprüche
**dadurch gekennzeichnet, dass**
a) die gestrickte Strumpfware (1) eine Strumpfhose (26) ist, die zwei Beinteile (27), zwei Fußteile (28) und einen Hosenteil (21) umfasst,
b) wobei die Beinteile (27) beim Tragen jeweils ein Bein (9) des Trägers umschließen,
c) wobei die Fußteile (28) beim Tragen jeweils einen Fuß (18) des Trägers umschließen,
d) wobei das Hosenteil (21) die zwei Beinteile (27) miteinander verbindet und beim Tragen zumindest einen Teil des Rumpfes des Trägers umschließt,
e) und wobei der erste Bereich (2) der Strumpfware (1) zumindest Teilbereiche der zwei Beinteile (27) umfasst.

15. Gestrickte Strumpfware (1) nach dem vorstehenden Anspruch
**dadurch gekennzeichnet, dass**
der erste Bereich (2) das Hosenteil (21) umfasst.

16. Gestrickte Strumpfware (1) nach dem vorstehenden Anspruch
**dadurch gekennzeichnet, dass**
der zweite Bereich (3) das Hosenteil (21) umfasst.

## Claims

1. Knitted hosiery (1) that is suitable for wearing as legwear, comprising
a) at least one first region (2) that is formed in the circular knitting method from a plurality of first stitches (4) from a first yarn (6),
b) at least one second region (3) that is formed in the circular knitting method from a plurality of second stitches (5) from a second yarn (7),
c) wherein the hosiery (1) when worn covers a leg (9) at least from the tip of the foot (10) as far as the calf (11) ,
d) wherein the second region (3) comprises a sole region (12) which, when the hosiery (1) is worn on the leg (9) covers at least the sole of the foot,
e) wherein the first yarn (6) and the second yarn (7) are different yarns,
f) wherein the first stitches (4) and the second stitches (5) are knitted together in a transition region (8) so that the first region (2) and the second region (3) are connected to one another through the transition region (8),
g) wherein the first region (2) has a first stitch count,
h) wherein the second region (3) has a second stitch count,
i) wherein the first stitch count is greater than the second stitch count,
j) and wherein the stitch count specifies how many stitches are arranged next to one another over a predefined section in a stitch course (15)
**characterized in that**
k) in the transition region (8) at least two first stitches (4) of adjacently arranged stitch wales (14) of a stitch course (15) are laid one above the other and only one second stitch (5) passes through these two first stitches (4).

2. Knitted hosiery (1) according to the preceding claim,
**characterized in that**
the yarn diameter (13) of the first yarn (6) is smaller than the yarn diameter (13) of the second yarn (7).

3. Knitted hosiery (1) according to one of the preceding claims,
**characterized in that**
the second yarn (7) has a higher hygroscopicity than the first yarn (6).

4. Knitted hosiery (1) according to one of the preceding claims,
**characterized in that**
the first yarn (6) predominantly comprises chemical fibres of synthetic polymers.

5. Knitted hosiery (1) according to one of the preceding claims,
**characterized in that**
the second yarn (7) predominantly comprises natural fibres and/or reclaimed fibres.

6. Knitted hosiery (1) according to one of the preceding claims,
**characterized in that**
the first stitch count is 300 to 600 stitches per stitch course (15).

7. Knitted hosiery (1) according to one of the preceding claims,
**characterized in that**
the second stitch count is 50 to 300 stitches per stitch course (15).

8. Knitted hosiery (1) according to one of the preceding claims,
**characterized in that**
the first region (2) and the second region (3) is a plain knit product.

9. Knitted hosiery (1) according to the preceding claim,
**characterized in that**
the second region (3) comprises at least a foot region (16) which, when wearing the hosiery (1) on a leg (9), surrounds at least the entire foot (18) as far as the ankle (17).

10. Knitted hosiery (1) according to the preceding claim,
**characterized in that**
the second region (3) comprises at least an ankle region (19) which, when wearing the hosiery (1) on a leg (9), surrounds the entire foot (18) and at least the ankle (17).

11. Knitted hosiery (1) according to the preceding claim,
**characterized in that**
the second region (3) comprises at least a calf region (20) which, when wearing the hosiery (1) on a leg (9), at least partially surrounds the calf (11).

12. Knitted hosiery (1) according to the preceding claim,
**characterized in that**
the second region (3) comprises at least a knee region (22) which, when wearing the hosiery (1) on a leg (9), surrounds at least the knee (23).

13. Knitted hosiery (1) according to the preceding claim,
**characterized in that**
the second region (3) comprises at least a thigh region (24) which, when the hosiery (1) is worn on a leg (9), at least partially surrounds the upper thigh (25).

14. Knitted hosiery (1) according to one of the preceding claims,
**characterized in that**
a) the knitted hosiery (1) is a knitted pantyhose (26) which comprises two leg parts (27), two foot parts (28) and a trouser part (21),
b) wherein the leg parts (27) during wear each surround one leg (9) of the wearer,
c) wherein the foot parts (28) during wear each surround a foot (18) of the wearer,
d) wherein the trouser part (21) connects the two leg parts (27) together and during ear surrounds at least a part of the trunk of the wearer,
e) and wherein the first region (2) of the hosiery (1) surrounds at least partial regions of the two leg parts (27).

15. Knitted hosiery (1) according to the preceding claim,
**characterized in that**
the first region (2) comprises the trouser part (21).

16. Knitted hosiery (1) according to the preceding claim,
**characterized in that**
the second region (3) comprises the trouser part (21).

## Revendications

1. Bonneterie chaussante tricotée (1), qui est apte à être portée comme vêtement de jambe, comprenant
a) au moins une première zone (2), qui est formée par tricotage circulaire à partir d'une pluralité de premières mailles (4) à partir d'un premier fil (6),
b) au moins une deuxième zone (3), qui est formée par tricotage circulaire à partir d'une pluralité de deuxièmes mailles (5) à partir d'un deuxième fil (7),
c) la bonneterie chaussante (1) recouvrant, lorsqu'elle est portée, une jambe (9) au moins de la pointe du pied (10) jusqu'au mollet (11),
d) la deuxième zone (3) comprenant au moins une zone de semelle (12), qui recouvre au moins la plante du pied lorsqu'elle est portée sur une jambe (9),
e) le premier fil (6) et le deuxième fil (7) étant des fils différents,
f) les premières mailles (4) et les deuxièmes mailles (5) étant tricotées ensemble dans une zone de transition (8), de sorte que la première zone (2) et la deuxième zone (3) sont reliées l'une à l'autre par la zone de transition (8),
g) la première zone (2) présentant un premier nombre de mailles,
h) la deuxième zone (3) présentant un deuxième nombre de mailles,
i) le premier nombre de mailles étant supérieur au deuxième nombre de mailles,
j) et le nombre de mailles indiquant combien de mailles dans une rangée de mailles (15) sont disposées les unes à côté des autres sur une distance donnée,
**caractérisée en ce que**
k) dans la zone de transition (8), au moins deux premières mailles (4) de colonnes de mailles (14) disposées les unes à côté des autres d'une rangée de mailles (15) sont superposées et seule une deuxième maille (5) passe à travers ces deux premières mailles (4).

2. Bonneterie chaussante tricotée (1) selon la revendication précédente,
**caractérisée en ce que**
le diamètre de fil (13) du premier fil (6) est inférieur au diamètre de fil (13) du deuxième fil (7).

3. Bonneterie chaussante tricotée (1) selon l'une des revendications précédentes,
**caractérisée en ce que**
le deuxième fil (7) présente une plus grande hygroscopicité que le premier fil (6).

4. Bonneterie chaussante tricotée (1) selon l'une des revendications précédentes,
**caractérisée en ce que**
le premier fil (6) comprend principalement des fibres chimiques constituées de polymères synthétiques.

5. Bonneterie chaussante tricotée (1) selon l'une des revendications précédentes,
**caractérisée en ce que**
le deuxième fil (7) comprend principalement des fibres naturelles et/ou des fibres régénérées.

6. Bonneterie chaussante tricotée (1) selon l'une des revendications précédentes,
**caractérisée en ce que**
le premier nombre de mailles est de 300 à 600 mailles par rangée de mailles (15).

7. Bonneterie chaussante tricotée (1) selon l'une des revendications précédentes,
**caractérisée en ce que**
le deuxième nombre de mailles est de 50 à 300 mailles par rangée de mailles (15).

8. Bonneterie chaussante tricotée (1) selon l'une des revendications précédentes,
**caractérisée en ce que**
la première zone (2) et la deuxième zone (3) sont une bonneterie à mailles à une seule face.

9. Bonneterie chaussante tricotée (1) selon la revendication précédente,
**caractérisée en ce que**
la deuxième zone (3) comprend au moins une zone de pied (16) qui, lorsqu'elle est portée sur une jambe (9), entoure au moins l'ensemble du pied (18) jusqu'à la cheville (17).

10. Bonneterie chaussante tricotée (1) selon la revendication précédente,
**caractérisée en ce que**
la deuxième zone (3) comprend au moins une zone de cheville (19) qui, lorsqu'elle est portée sur une jambe (9), entoure l'ensemble du pied (18) et au moins la cheville (17).

11. Bonneterie chaussante tricotée (1) selon la revendication précédente,
**caractérisée en ce que**
la deuxième zone (3) comprend au moins une zone de mollet (20) qui, lorsqu'elle est portée sur une jambe (9), entoure au moins partiellement le mollet (11).

12. Bonneterie chaussante tricotée (1) selon la revendication précédente,
**caractérisée en ce que**
la deuxième zone (3) comprend au moins une zone de genou (22) qui, lorsqu'elle est portée sur une jambe (9), entoure au moins le genou (23).

13. Bonneterie chaussante tricotée (1) selon la revendication précédente,
**caractérisée en ce que**
la deuxième zone (3) comprend au moins une zone de cuisse (24) qui, lorsqu'elle est portée sur une jambe (9), entoure au moins partiellement la cuisse (25).

14. Bonneterie chaussante tricotée (1) selon l'une des revendications précédentes,
**caractérisée en ce que**
a) la bonneterie chaussante tricotée (1) est un collant (26) qui comprend deux parties de jambe (27), deux parties de pied (28) et une partie de culotte (21),
b) les parties de jambe (27), lorsqu'elles sont portées, entourant chacune une jambe (9) du porteur,
c) les parties de pied (28), lorsqu'elles sont portées, entourant chacune un pied (18) du porteur,
d) la partie de culotte (21) reliant l'une à l'autre les deux parties de jambe (27) et, lorsqu'elle est portée, entourant au moins une partie du torse du porteur,
e) et la première zone (2) de la bonneterie chaussante (1) comprenant au moins des zones partielles des deux parties de jambe (27).

15. Bonneterie chaussante tricotée (1) selon la revendication précédente,
**caractérisée en ce que**
la première zone (2) comprend la partie de culotte (21).

16. Bonneterie chaussante tricotée (1) selon la revendication précédente,
**caractérisée en ce que**
la deuxième zone (3) comprend la partie de culotte (21).
